# EUROPÄISCHE PATENTSCHRIFT

(11) **EP 2 300 229 B1**
(45) Veröffentlichungstag und Bekanntmachung des Hinweises auf die Patenterteilung: **05.10.2011**
(21) Anmeldenummer: 09757205.1
(22) Anmeldetag: 27.05.2009
(51) Int. Cl.: B41F 5/24

(54) **DRUCKMASCHINE MIT SCHALL ABSORBIERENDEN ELEMENTEN**
PRINTING PRESS COMPRISING SOUND-ABSORBING ELEMENTS
MACHINE D'IMPRESSION COMPORTANT DES ÉLÉMENTS INSONORISANTS

(30) Priorität: 29.05.2008 DE 102008025994
(43) Veröffentlichungstag der Anmeldung: 30.03.2011
(73) Patentinhaber: Windmöller & Hölscher KG, 49525 Lengerich (DE)
(72) Erfinder: ROGGE, Uwe, 49525 Lengerich (DE); GUNSCHERA, Frank, 49078 Osnabrück (DE)
(86) Internationale Anmeldenummer: PCT/EP2009/003752
(87) Internationale Veröffentlichungsnummer: WO 2009/146822

(56) Entgegenhaltungen:
- EP-A- 0 166 241
- DE-A1- 10 101 129
- H. KIPPHAN: "Handbuch der Printmedien - Technologien und Produktionsverfahren" 2000, SPRINGER VERLAG , XP002547935 Seite 163 - Seite 165 Abbildungen 1.6-17

## Beschreibung

Die Erfindung betrifft eine Druckmaschine nach dem Oberbegriff des Anspruchs 1.

Aus dem Dokument "Handbuch der Printmedien - Technologien und Produktionsverfahren" 2000, H. Kipphan, Springer Verlag (XP002547935) sind alle Merkmale des Oberbegriffes des Anspruchs 1 bekannt.

Druckmaschinen mit einem zentralen Gegendruckzylinder und um ihn herum angeordnete Farbwerke sind hinlänglich bekannt und werden vor allem zum Bedrucken von bahnförmigen Bedruckstoffen nach dem Flexodruckverfahren verwendet. Diese bahnförmigen Bedruckstoffe werden in der Regel zur Herstellung von Verpackungen verwendet.

Das bahnförmige Material ist dazu von einer Abwickelstelle abwickelbar und wird dem Gegendruckzylinder auf einen Zuführweg zugeführt. In der Regel ist der Bereich zwischen der Abwickelstelle und dem Gegendruckzylinder begehbar. Dies ist insbesondere erforderlich, um der Abwickelstelle einen neuen Bahnwickel zuführen zu können, wenn der vorherige Bahnwickel aufgebraucht ist. Aber auch zur Bahnbeobachtung muss dieser Bereich vom Bedienpersonal begehbar sein.

Da der Flexodruck ein Hochdruckverfahren ist, sind die druckenden Bereiche gegenüber den nicht druckenden Bereichen erhaben. Der Übergang zwischen nicht druckenden Bereiche und den druckenden Bereiche werden als Anlaufkanten bezeichnet. Die druckenden Bereiche sind aus flexiblem Material gefertigt, das in der Regel ein wenig zusammengedrückt wird, wenn die Anlaufkante auf den Bedruckstoff stößt. Das Material entspannt sich, wenn der druckende Bereich nicht mehr im Kontakt mit dem Bedruckstoff steht. Diese Dynamik verursacht Schwingungen des Klischees, welche die druckenden Bereiche verkörpern. Diese Schwingungen setzen sich als Schall in der Umgebung fort, so dass es im Bereich der Druckmaschine zu einer erheblichen Lärmbelästigung kommen kann. Gerade in dem im vorherigen Absatz beschriebenen begehbaren Bereich zwischen der Abwickelstelle und dem Gegendruckzylinder kann der Schallpegel die zumutbare Belastung für das Bedienpersonal überschreiten.

Die Aufgabe der vorliegenden Erfindung ist es daher, die eingangs beschriebene Druckmaschine derart zu verbessern, dass der Schallpegel reduziert ist.

Erfindungsgemäß wird diese Aufgabe durch die Merkmale des kennzeichnenden Teils des Anspruchs 1 gelöst. Demnach sind Schall absorbierende Elemente vorgesehen, die oberhalb und/oder unterhalb des Zuführweges angeordnet sind. Die Schall absorbierenden Elemente haben die Eigenschaften, die Schallwellen aufzunehmen und innerhalb des Körpers in andere Energieformen oder zumindest in Schwingungen anderer Frequenzen umzusetzen, so dass die für den Menschen hörbaren Schallwellen scheinbar vernichtet sind.

Der Erfindung liegt die Beobachtung zugrunde, dass der hohe Schallpegel insbesondere in dem begehbaren Bereich dadurch zustande kommt, dass der im Bereich der Farbwerke erzeugte Schall an der Unterseite des so genannten Trockenkastens, in dem die bereits bedruckte Bahn getrocknet wird und welcher den Zuführweg nach oben begrenzt, reflektiert wird. Der reflektierte Schall gelangt dann in den begehbaren Bereich, weshalb das Bedienpersonal, das sich in diesem Bereich aufhält, stark belastet wird.

Es hat sich gezeigt, dass mit der erfindungsgemäßen Anordnung Schall absorbierender Elemente der Schallpegel gerade in dem begehbaren Bereich deutlich reduziert werden konnte.

Es ist besonders vorteilhaft, wenn sich die Schall absorbierenden Elemente in Richtung des Zuführweges erstrecken. Da die Schallquelle keine punktförmige Quelle ist, sondern das gesamte Druckwerk mit all seinen Farbwerken als räumlich ausgedehnte Schallquelle zu betrachten ist, wird der Schall auch an verschiedenen Stellen reflektiert. Mit ausreichend groß gewählten Elementen lässt sich also eine besonders effektive Schallreduzierung erzielen.

Eine besonders bevorzugte Ausgestaltung der Erfindung beinhaltet Tragplatten, an denen die Schall absorbierenden Elemente angebracht sind. Solche Tragplatten können in Abstand unterhalb des Trockenkastens angebracht werden, so dass Schallwellen, die direkt vom Bedruckstoff reflektiert werden, absorbiert werden können.

Besonders vorteilhaft ist es, wenn die Schall absorbierenden Elemente einen Tunnel bilden, durch welchen der Zuführweg verläuft. In diesem Fall ist der Zuführweg zu allen Seiten mit Schall absorbierenden Material versehen, so dass noch mehr Schall absorbiert werden kann.

Als Schall absorbierende Elemente kommen Elemente aus verschiedenen Materialien in Frage. Vor allem ist hier Schaumstoff zu nennen, was häufig aus Kunststoff besteht, welches mit einem Treibgas ausgeschäumt wurde, so dass anschließend kleine Blasen aus dem Treibgas in dem Material eingeschlossen sind. Dieses eingeschlossene Gas führt insgesamt zu der Weichheit und damit zu den Schall absorbierenden Eigenschaften des Materials. Bevorzugt wird ein Material aus einem Schaum auf Polyester-Polyurethan-Basis verwendet. Ein weiteres bevorzugtes Material ist ein elastisches kunstharzgebundenes Steinwolle-Material.

Weitere Ausführungsbeispiele der Erfindung gehen aus der gegenständlichen Beschreibung und den Ansprüchen hervor.
Die einzige Figur zeigt eine Seitenansicht einer erfindungsgemäßen Druckmaschine. Diese Druckmaschine 1 umfasst ein Druckwerk 2, welches einen zentralen Gegendruckzylinder 3 aufweist. Der Gegendruckzylinder 3 ist in einem nicht gezeigten Maschinengestell drehbar gelagert. Ebenfalls nicht gezeigt sind Konsolen, die die Träger für die Farbwerke 4 darstellen. Von den Farbwerken 4 sind nur die Druckzylinder 5 und die Farbauftragswalzen, beispielsweise Rasterwalzen 6, gezeigt. Im Bereich des Druckwerks 2 wird im Betrieb sehr viel Schall erzeugt, was zu einer starken Lärmbelästigung führt.

Die Bedruckstoffbahn 7 wird in der Druckmaschine auf einem Wickel 8 zur Verfügung gestellt, die in einer Abwickelstation 9 drehbar eingespannt ist. Die abgewickelte Bedruckstoffbahn 7 wird über mehrere Leitwalzen 10 von der Abwickelstation 9 bis zur Anpresswalze 11 geführt, mit welcher die Bedruckstoffbahn 7 auf den Gegendruckzylinder aufbringbar ist. Der Bahnweg zwischen der Abwickelstation 9 und der Anpresswalze wird als Zuführweg 12 der Bedruckstoffbahn 7 angesehen. Der Zuführweg 12 wird in einem großen Bereich durch Träger 13 und 14 in der Höhe begrenzt. Diese Träger können die waagerechten Teile von Doppel-T-Trägern sein. Zwischen den die Träger verbindenden Elementen sind die Leitwalzen 10 angeordnet. Es sind also jeweils zwei Träger 13 beidseits der Bahnränder vorgesehen (nicht dargestellt). Ebenso sind zwei Träger 14 vorgesehen.

Nachdem die Bedruckstoffbahn 7 das Druckwerk 2 durchlaufen hat, wird sie dem Trockenkasten 15 zugeführt. Dort wird sie über zahlreiche Leitwalzen 18 an nicht dargestellten Trocknern und/oder anderen Einrichtungen, die dem Aushärten der Druckfarbe dienen, vorbeigeführt. Nach dem Verlassen des Trockenkastens wird die Bahn 7 der Aufwickelstation 16 zugeführt, wo sie zu einem Wickel 17 weiter verarbeitet wird. Die Bahn 7 wird zwischen dem Druckwerk 2 und der Wickelstation 16 stets so geführt, dass sie mit der unbedruckten Seite auf den Leitwalzen 18 aufliegt.

Zwischen der Abwickelstation 9 und dem Druckwerk 2 existiert ein begehbarer Bereich 19, der häufig vom Bedienpersonal betreten wird, um verschiedene Arbeiten zu verrichten. Der vom Druckwerk 2 emittierte und von der Unterseite 20 des Trockenkastens reflektierte Schall gelangt zum Großteil in diesen begehbaren Bereich. Um diesen Schall zu vermindern, ist die Unterseite des Trockenkastens mit einer Matte 21 aus Schall absorbierendem oder Schall dämpfendem Material versehen. Diese Matte 21 ist vorzugsweise so breit wie der Trockenkasten. Die Länge in Richtung des Zuführweges 12 kann den Bedürfnissen nach Schallminderung entsprechend gewählt werden und beträgt beispielsweise einen Meter.

Um den Schall weiter zu dämpfen, sind auch unterhalb des Zuführweges 12 zwischen den beiden Trägern 13 Verbindungselemente, beispielsweise Bleche, vorgesehen, die mit Matten 22 aus Schall dämpfenden Materialien belegt sind. Damit kann der Schall, der in Richtung auf den begehbaren Bereich 19 gerichtet ist, gedämpft werden, was zu einer reduzierten Schallbelastung in diesem Bereich 19 führt.

Das Tragelement 24 trägt ebenfalls schall dämpfendes Material. Dieses Tragelement 24 ist jedoch nicht an den Trägern 13 befestigt, sondern an dem Schiebeelement 25 oder den Schiebeelementen 25. Das oder jedes Schiebeelement umfasst vorteilhafterweise ebenfalls Schall dämpfendes Material. Als Schall dämpfendes Material dient hier beispielsweise Glas, das zudem den Vorteil bietet, dass das Druckwerk beobachtet werden kann. Da das Tragelement 24 an dem Schiebeelement 25 angeordnet ist, kann es mit dem Schiebeelement 25 in axialer Richtung der Druckzylinder 5 verschoben werden, so dass das Druckwerk 2, beispielsweise zu Wartungszwecken, zugänglich ist.

Alle Spalte wie beispielsweise zwischen dem Tragelement 24 und dem Verbindungselement 23 oder zwischen dem Schiebeelement 25 und der Einhausung 26 des Druckwerks 2 sind vorteilhafterweise durch Bürsten aus weichen Borsten schalltechnisch abgedichtet, so dass die Schallemission in dem begehbaren Bereich 19 weiter reduzierbar ist.

Die die Träger 13 und 14 verbindenden Elemente, also die Senkrechten der Doppel-T-Träger, können ebenfalls mit Schall dämpfenden Material belegt sein, so dass der Zuführweg durch einen regelrechten Tunnel aus Schall dämpfenden Material führt.

Der Eingangsbereich des mit Schall dämpfendem Material belegten Bereiches kann noch durch ein Verengungselement eingeengt sein. Dieses Element kann ein Querträger sein, an dem das Verbindungselement 23 befestigt sein kann.

Das Verengungselement wirkt an sich schon Schall dämpfend, kann aber zusätzlich noch mit Schall dämpfenden Materialien belegt sein.

| **Bezugszeichenliste** | |
|---|---|
| 1 | Druckmaschine |
| 2 | Druckwerk |
| 3 | Gegendruckzylinder |
| 4 | Farbwerk |
| 5 | Druckzylinder |
| 6 | Rasterwalze |
| 7 | Bedruckstoffbahn |
| 8 | Wickel |
| 9 | Abwickelstation |
| 10 | Leitwalze |
| 11 | Anpresswalze |
| 12 | Zuführweg |
| 13 | Träger |
| 14 | Träger |
| 15 | Trockenkasten |
| 16 | Aufwickelstation |
| 17 | Wickel |
| 18 | Leitwalze |
| 19 | Begehbarer Bereich |
| 20 | Unterseite des Trockenkastens |
| 21 | Matte aus Schall absorbierendem Material |
| 22 | Matte aus Schall absorbierendem Material |
| 23 | Verbindungselement |
| 24 | Tragelement |
| 25 | Schiebeelement |
| 26 | Einhausung |
| 27 | Verengungselement |
| | |
| T | Transportrichtung der Bahn 7 |

## Patentansprüche

1. Druckmaschine mit
zumindest einem zentralen Gegendruckzylinder, dem mehrere Farbwerke zugeordnet sind, wobei dem Gegendruckzylinder im Bereich zwischen dem ersten Farbwerk und dem letzten Farbwerk eine Bedruckstoffbahn entlang eines Zuführweges zuführbar ist,
einer Abwickelstelle, von welcher die Bedruckstoffbahn abwickelbar ist, wobei zwischen dem Gegendruckzylinder und der Abwickelstelle ein begehbarer Bereich vorgesehen ist, an den die Bedruckstoffbahn vorbei führbar ist,
**gekennzeichnet durch**
Schall absorbierende Elemente, die oberhalb und/oder unterhalb des Zuführweges angeordnet sind.

2. Druckmaschine nach Anspruch 1,
**dadurch gekennzeichnet, dass**
sich die Schall absorbierende Elemente in Richtung des Zuführweges erstrecken.

3. Druckmaschine nach einem der vorstehenden Ansprüche,
**dadurch gekennzeichnet, dass**
die Schall absorbierende Elemente an Tragplatten angebracht sind, die an dem Maschinenrahmen befestigt sind.

4. Druckmaschine nach einem der vorstehenden Ansprüche,
**dadurch gekennzeichnet, dass**
die Schall absorbierenden Elemente einen Tunnel bilden, durch welchen der Zuführweg verläuft.

5. Druckmaschine nach einem der vorstehenden Ansprüche,
**dadurch gekennzeichnet, dass**
die Schall absorbierenden Elemente in ihrem Einlaufbereich ein den Zuführquerschnitt verengendes Bauteil umfassen.

6. Druckmaschine einem der vorstehenden Ansprüche,
**dadurch gekennzeichnet, dass**
weitere Schall absorbierende Elemente vorgesehen sind, die den Raum zwischen dem Gegendruckzylinder und dem begehbaren Bereich voneinander abgrenzen.

7. Druckmaschine nach einem der vorstehenden Ansprüche,
**dadurch gekennzeichnet, dass**
die Schall absorbierenden Elemente Schaumstoff umfassen.

## Claims

1. Printing machine with
at least one central impression cylinder, to which several inking units are assigned, whereby in the region between the first inking unit and the last inking unit, a printing web can be fed along a feed path to the impression cylinder,
an unwind station, from which the printing web can be unwound,
whereby between the impression cylinder and the unwind station, an accessible region is provided, onto which the printing web can be directed,
**characterised by**
sound absorbing elements, which are arranged above and/or below the feed path.

2. Printing machine according to claim 1,
**characterised in that**
the sound absorbing elements extend in the direction of the feed path.

3. Printing machine according to any one of the preceding claims,
**characterised in that**
the sound absorbing elements are arranged on supporting plates, which are attached to the machine frame.

4. Printing machine according to any one of the preceding claims,
**characterised in that**
the sound absorbing elements form a tunnel, through which the feed path runs.

5. Printing machine according to any one of the preceding claims,
**characterised in that**
in their inlet area, the sound absorbing elements have a component narrowing the feed cross-section.

6. Printing machine according to any one of the preceding claims,
**characterised in that**
further sound absorbing elements are provided, which delimit the space between the impression cylinder and the accessible region.

7. Printing machine according to any one of the preceding claims,
**characterised in that**
the sound absorbing elements include foam.

## Revendications

1. Machine d'impression avec au moins un cylindre de contre-pression central, auquel sont associés plusieurs mécanismes d'encrage, où peut être amenée au cylindre de contre-pression dans la zone entre le premier mécanisme d'encrage et le dernier mécanisme d'encrage une bande d'impression le long d'un chemin d'amenée, un emplacement de déroulement depuis lequel la bande d'impression peut être déroulée, où est prévue entre le cylindre de contre-pression et l'emplacement de déroulement une zone accessible devant laquelle la bande d'impression peut être amenée à passer, **caractérisée par** des éléments absorbant le son qui sont disposés au-dessus et/ou en dessous du chemin d'amenée.

2. Machine d'impression selon la revendication 1, **caractérisée en ce que** les éléments absorbant le son s'étendent dans la direction du chemin d'amenée.

3. Machine d'impression selon l'une des revendications précédentes, **caractérisée en ce que** les éléments absorbant le son sont disposés sur des plaques de support qui sont fixées au châssis de machine.

4. Machine d'impression selon l'une des revendications précédentes, **caractérisée en ce que** les éléments absorbant le son forment un tunnel à travers lequel s'étend le chemin d'amenée.

5. Machine d'impression selon l'une des revendications précédentes, **caractérisée en ce que** les éléments absorbant le son comprennent dans leur zone d'entrée un composant retrécissant la section transversale de l'amenée.

6. Machine d'impression selon l'une des revendications précédentes, **caractérisée en ce que** d'autres éléments absorbant le son sont prévus qui délimitent l'espace entre le cylindre de contre-pression et la zone accessible l'un de l'autre.

7. Machine d'impression selon l'une des revendications précédentes, **caractérisée en ce que** les éléments absorbant le son comprennent de la mousse.
